# EUROPÄISCHE PATENTANMELDUNG

(11) **EP 1 724 429 A1**
(43) Veröffentlichungstag der Anmeldung: **22.11.2006**
(21) Anmeldenummer: 05010422.3
(22) Anmeldetag: 13.05.2005
(51) Int. Cl.: E06B 3/28, E06B 3/54

(54) **Abdeckung für Fenster und Türen**

(71) Anmelder: Stoll, Matthias, 88250 Weingarten (DE)
(72) Erfinder: Stoll, Matthias, 88250 Weingarten (DE)
(74) Vertreter: Engelhardt, Guido

(57) **Zusammenfassung**

Bei einer Abdeckung (11) für Fenster (F) ist auf dessen Außenseite mit Abstand zu einem in den Flügelrahmen (2) angesetzten Einsatz (3) eine Folie (12) angeordnet, die mit dem Einsatz (3) einen geschlossenen Isolationsraum (30) bildet und unmittelbar mit dem Flügelrahmen (2) lösbar verbunden ist.

Durch diese Schaffung des Isolationsraums (30) wird einem Verlust von Wärmeenergie aus einem Raum durch Strahlung entgegengewirkt, auch wird ein Aufheizen des Raumes durch Strahlung von außen nahezu vermieden. Des Weiteren werden durch die Luftsäule in dem Isolationsraum (30) Schallwellen gedämpft, so dass die Abdeckung (11) eine wirksame Wärme- und Schallisolierung ermöglicht.

## Beschreibung

Abdeckungen für Fenster in Form von Insektenschutzgittern sind in einer großen Anzahl unterschiedlicher Ausgestaltungen, insbesondere als aufwickelbare Rollos bekannt. Sofern diese Schutzgitter sich in Betriebsstellung befinden, wird zwar zuverlässig verhindert, dass Insekten in einen Raum gelangen. Da diese meist aus perforierten Folien bestehenden Schutzgitter aber luftdurchlässig sind, ist diesen keine weitere Funktion zuzuordnen.

Aufgabe der Erfindung ist es daher, eine Abdeckung für Fenster oder Türen zu schaffen, die nicht nur einfach in ihrer konstruktiven Ausgestaltung und damit wirtschaftlich herzustellen ist, sondern die ohne Schwierigkeiten an einem Flügelrahmen eines Fensters auch nachträglich sicher befestigt werden kann. Vor allem aber soll erreicht werden, dass durch die in besonderer Weise ausgebildete Abdeckung ein vielseitiger Nutzen erzielbar ist, so dass ein mit einer derartigen Abdeckung versehenes Fenster einen hohen Gebrauchswert erhält.

Gemäß der Erfindung ist die Abdeckung dadurch gekennzeichnet, dass auf der Außenseite des Fensters oder der Tür mit seitlichem Abstand zu einem in dessen Flügelrahmen eingesetzten Einsatz, beispielsweise eine Glasscheibe, eine Folie oder eine Platte angeordnet ist, die mit dem Einsatz einen geschlossenen Isolationsraum bildet und unmittelbar mit dem Flügelrahmen oder an diesem befestigten Zwischengliedern lösbar verbunden ist.

Zweckmäßig ist es hierbei, die Folie oder die Platte mit Druckknöpfen, Schrauben, durch Magnetbänder, mittels Klammern, mittels Zuggliedern oder mittels Klebstoff unmittelbar an dem Flügelrahmen des Fensters oder der Tür oder an diesem angebrachten Abdeckprofilen und/oder Schienen als Zwischenglieder zu befestigen.

Dabei sollte an der Folie oder der Platte in deren Randbereichen jeweils eine Dichtung unter Vorspannung anliegen, die in einem den Flügelrahmen aufnehmenden Stockrahmen angebrachten Abdeckprofil eingesetzt ist, so dass eine hermetische Abdichtung des Isolationeraumes gegeben ist.

Angebracht ist es des Weiteren, vor der Abdeckung ein von dieser getrenntes ortsfestes Fliegengitter anzuordnen, das mit seinen Randbereichen an einem an dem Stockrahmen befestigten Abdeckprofilen, vorzugsweise mittels der in dieses eingesetzten Dichtung verspannbar ist.

Bei einer Halterung der Folie oder der Platte mittels Klammern in einem auf dem Flügelrahmen angeordneten Abdeckprofil ist es angebracht, in dieses eine vorzugsweise umlaufende Schiene einzusetzen, an der die Enden der Folie oder der Platte mit Hilfe der Klammern verspannbar sind.

Bei einer zur Halterung der Folie oder der Platte mittels Zuggliedern sollten in den Eckbereichen der Folie oder der Platte an dieser über Eck verlaufende vorzugsweise elastisch verformbare Gummibänder angebracht sein, die mit an dem Flügelrahmen befestigten Abdeckprofilen und/oder in diesen eingesetzte Schienen oder unmittelbar mit dem Flügelrahmen verspannbar sind.

Wird die Folie oder die Platte im vertikal oberen Bereich mit einer vorzugsweise durchgehenden Klammer zur Befestigung an einem Abdeckprofil oder einem in dieses eingesetzten Schiene und im vertikal unteren Bereich mit in beiden Ecken an der Folie oder der Platte befestigten Zuggliedern oder Magnetbändern zur Verspannung mit bzw. zur Befestigung an einem an dem Flügelrahmen angebrachten Abdeckprofil oder einer in dieses eingesetzten Schiene oder unmittelbar mit dem Flügelrahmen versehen, ist es möglich, die Abdeckung zum Nachrüsten eines Fensters oder einer Tür als Bausatz anzubieten, so dass die Abdeckung problemlos an die Abmessungen des Fensters oder der Tür angepasst und an diesem in Eigenmontage ohne Schwierigkeiten befestigt werden kann.

Zur Entfeuchtung des durch die Folie oder die Platte gebildeten Isolationsraumes ist es sehr vorteilhaft, zwischen dieser und dem Flügelrahmen eine Filzeinlage und/oder ein zum Beispiel mit Kieselgur gefülltes perforiertes Hohlprofil vorzusehen.

In die Folie oder die Platte sollten, um den Gebrauchszweck der Abdeckung zu steigern, UV- und/oder IR-Absorber, Alterungs- und/oder Ozon-Schutzmittel, Stabilisatoren und/oder Anti-Oxidantien eingearbeitet sein.

Die Folie und/oder die Platte sollte aus einem transparenten oder ermamentierten Werkstoff aus Kunststoff bzw. aus Glas oder Kunstglas hergestellt sein und sollte mit einer reflektierenden oder absorbierenden Beschichtung versehen sein.

Wird eine Abdeckung für Fenster oder Türen gemäß der Erfindung ausgebildet, so wird ohne großen zusätzlichen Bauaufwand die Einsetzbarkeit eines Fensters oder einer Tür in einem erheblichen Maße gesteigert. Dadurch, dass vor einer Glasscheibe ein nahezu hermetisch abgeschlossener Isolationsraum geschaffen wird, wird einem Verlust von Wärmeenergie aus einem Raum durch Strahlung entgegen gewirkt, auch wird ein Aufheizen des Raumes durch Wärmestrahlung von außen vermieden. Des Weiteren werden durch die Luftsäule in dem Isolationsraum Schallwellen, die insbesondere durch Verkehrslärm hervorgerufen werden, gedämpft, so dass durch die Abdeckung eine wirksame Wärme- und Schallisolierung gegeben ist.

Da die Abdeckung unmittelbar oder über Zwischenglieder mit dem Flügelrahmen verbunden ist, ist sie mit diesem verstellbar und auch leicht am Flügelrahmen montierbar oder demontierbar. Außerdem kann die Abdeckung entsprechend dem Verwendungszweck ausgelegt werden, d.h. die Folie oder die Platte, insbesondere aus Kunststoffglas, kann transparent gestaltet und demnach fast nicht sichtbär sein, diese kann aber auch reflektierend oder farblich beschichtet werden, um besondere Effekte hervorzurufen. Auch UV-Strahlen und Elektrosmog können durch eine entsprechende Beschichtung gehindert werden, in einen Raum zu gelangen, dessen Fenster mit einer vorschlagsgemäß ausgebildeten Abdeckung versehen sind. Des Weiteren wird das Fenster oder die Tür vor Verschmutzung und Verwitterung geschützt.

In der Zeichnung sind einige Ausführungsvarianten eines mit einer erfindungsgemäß ausgebildeten Abdeckung versehenen Fensters dargestellt und nachfolgend im Einzelnen erläutert. Hierbei zeigt, jeweils in einem Axialschnitt und in schematischer Darstellung, ausschnittsweise:
- Figur 1: das Fenster mit auf dessen Flügelrahmen aufgeklipster als Folie ausgebildeter Abdeckung mit vorgesetztem Fliegenschutzgitter,
- Figuren 2 bis 4: das Fenster nach Figur 1 mit aufgeschraubter, aufgeklebter oder aufgeklammerter Abdeckung,
- Figur 5: das Fenster nach Figur 1 mit einer durch Zugglieder befestigten Abdeckung,
- Figur 6: die bei dem Fenster nach Figur 5 vorgesehene Abdeckung in einer Vorderansicht und
- Figuren 7 und 8: das Fenster nach Figur 1 mit einer durch eine Platte gebildeten Abdeckung mit unterschiedlichen Entfeuchtungsmitieln.

Das in den Figuren 1 bis 5 sowie 7 und 8 dargestellte und jeweils mit F bezeichnete Fenster besteht im Wesentlichen aus einem in einem ortsfesten in einer Maueröffnung angeordneten Stockrahmen 1 eingesetzten verstellbaren Flügelrahmen 2, der eine Glasscheibe 3 als Einsatz trägt. An dem Stockrahmen 1 ist hierbei ein Abdeckprofil 4 angebracht, in das eine in Richtung des Flügelrahmens 2 abstehende Dichtung 5 eingespannt ist. Bei den Ausgestaltungen nach den Figuren 2 bis 5 ist auch der Flügelrahmen 2 jeweils mit einem Abdeckprofil 6 versehen, das zusätzlich mit einer vorzugsweise umlaufenden Schiene 7 ausgestattet ist.

Um das Fenster F vor Schmutz und Witterung zu schützen und außerdem gegen Wärme und Schall abzuschirmen, ist vor der Glasscheibe 3 hierbei jeweils ein Isolationsraum 30 geschaffen, in dem mit seitlichem Abstand zu der Glasscheibe 3 an dem Flügelrahmen 2 eine unterschiedlich gestaltete und abnehmbare Abdeckung 11 bzw. 11' bzw. 11" angebracht ist. Die Abdeckungen 11, 11' bzw. 11" können aus einer Folie 12 bzw. 16, die gemäß Figur 1 mit einer den jeweiligen Anforderungen entsprechenden Beschichtung 12' versehen sein kann, oder nach den Figuren 7 und 8 aus einer Platte 20 aus Glas oder einem Kunstglas bestehen, wobei diese transparent ausgebildet sein sollten.

Bei der Ausgestaltung nach Figur 1 ist die Folie 12 mittels eines Druckknopfes 13 an dem Flügelrahmen 2 befestigt. Dazu sind in diesen mit seitlichem Abstand zueinander Hülsen 14 eingesetzt, in die die Folie 12 durchgreifende, geschlitzte Stifte 15 eingeklipst sind.

Nach Figur 2 ist die Folie 16 mittels Schrauben 17 an dem Flügelrahmen 2 befestigt. Die Schrauben 17 durchgreifen hierbei die Platte 7, bei der Ausführungsvariante nach Figur 3 ist die Folie 16 mittels doppelseitig klebender Magnetbändern 18, bei der Ausgestaltung nach Figur 4 mittels einer oder mehrerer Klammern 19 an der Schiene 7 angebracht.

Gemäß Figur 5 dienen zur Halterung der Folie 12 in den Eckbereichen an dieser mittels Klammern 22 befestigte Zugglieder 21, die die Schiene 7 hintergreifen bzw., wie dies in Figur 1 zusätzlich eingezeichnet ist, in einer in den Flügelrahmen 2 eingearbeitete Nut 8 eingehängt sind.

In Figur 6 ist die Folie 12 in Ansicht wiedergegeben. Hierbei ist an dieser im vertikal oberen Bereich eine durchgehende Klammer 23 angebracht, die gemäß Figur 6a an der Schiene 7 einzuhängen ist. Die Zugglieder 21 bzw. 21' können, wie dies in Figur 6b gezeigt ist, mittels der Klammern 22, oder mittels Nieten 22' an der Folie 12 befestigt sein. Auf diese Weise ist ein Bausatz geschaffen, der problemlos an dem Flügelrahmen 2 zu befestigen ist.

Bei den Abdeckungen 11" nach den Figuren 7 und 8 ist der Isolationsraum 30 zusätzlich entfeuchtet. Um dies bewerkstelligen zu können, ist hierbei zwischen der Platte 20 aus Glas oder einem Kunstglas und dem Flügelrahmen 2 ein Filz 24 oder ein ähnlicher Werkstoff eingelegt, an dem die Platte 20 mit Hilfe von Befestigungsschrauben 25 dicht anliegt. Nach Figur 8 ist zwischen der Platte 20 und dem Flügelrahmen 2 ein perforiertes Hohlprofil 26 eingesetzt, das mit einer Einlage 27 aus Kieselgur befüllt und mittels Klebstoffschichten 28 und 29 an der Platte 20 bzw. dem Flügelrahmen 2 befestigt ist.

Ein Beschlagen der Scheibe 3 auf der Außenseite ist auf diese Weise, da eventuell in dem Isolationsraum 30 vorhandene Feuchtigkeit von dem Filz 24 bzw. der Einlage 27 selbsttätig aufgenommen wird, nahezu ausgeschlossen.

Bei allen Fensterausgestaltungen liegt die Dichtung 5 bei geschlossenem Flügelrahmen 2 unter Vorspannung an der Folie 12 bzw. 16 oder der Platte 20 dichtend an. Der Isolationsraum 30 ist demnach gewissermaßen abgedichtet, so dass die in diesem befindliche Luftsäule als Isolierschicht wirksam ist und sowohl ein Eindringen von Wärme und/oder Schall in den durch das in dieser Weise gestaltete Fenster 3 geschützten Raum als auch ein Abstrahlen von Warme verhindert wird.

Vor der Folie 12 bzw. der Platte 20 kann, wie dies in den Figuren 1, 7 und 8 gezeigt ist, zusätzlich ein von dem Flügelrahmen 2 getrenntes Fliegengitter 31 angeordnet werden, das mittels der Dichtung 5 in dem Abdeckprofil 4 eingespannt ist. Auch bei geöffnetem Fenster 5 können demnach Insekten nicht in den mit der Abdeckung 11 versehenen Raum gelangen.

## Patentansprüche

1. Abdeckung (11) für Fenster (F) oder Türen,
**dadurch gekennzeichnet**
**dass** auf der Außenseite des Fensters (F) oder der Tür mit seitlichem Abstand zu einem in dessen Flügelrahmen (2) eingesetzten Einsatz, beispielsweise einer Glasscheibe (3), eine Folie (12, 16) oder eine Platte (20) angeordnet ist, die mit dem Einsatz (3) einen geschlossenen Isolationsraum (30) bildet und unmittelbar mit dem Flügelrahmen (2) oder an diesen befestigten Zwischengliedern (6, 7) lösbar verbunden ist.

2. Abdeckung nach Anspruch 1,
**dadurch gekennzeichnet,**
**dass** die Folie (12, 16) oder die Platte (20) mit Druckknöpfen (13), Schrauben (17), durch Magnetbänder (18), mittels Klammern (19), mittels Zugglieder (21) oder mittels Klebstoff (28, 29) unmittelbar an dem Flügelrahmen (2) des Fensters (F) oder der Tür oder an diesem angebrachten Abdeckprofilen (6) und/oder Schienen (7) als Zwischenglieder befestigt ist.

3. Abdeckung nach Anspruch 1 oder 2,
**dadurch gekennzeichnet,**
**dass** an der Folie (12, 16) oder der Platte (20) in deren Randbereichen eine Dichtung (5) unter Vorspannung anliegt, die in einem den Flügelrahmen (2) aufnehmenden Stockrahmen (1) angebrachten Abdeckprofil (4) eingesetzt ist.

4. Abdeckung nach einen oder mehreren der Ansprüche 1 bis 3,
**dadurch gekennzeichnet,**
**dass** vor der Abdeckung (11, 11") ein Fliegengitter (31) angeordnet ist, das mit seinen Randbereichen an einem an dem Stockrahmen (1) befestigten Abdeckprofil (4), vorzugsweise mittels der in dieses eingesetzten Dichtung (5) verspannbar ist.

5. Abdeckung nach Anspruch 2,
**dadurch gekennzeichnet,**
**dass** zur Halterung der Folie (12) oder der Platte (20) mittels Klammern (19) in einem auf dem Flügelrahmen (2) angeordneten Abdeckprofil (6) eine vorzugsweise umlaufende Schiene (7) eingesetzt ist, an der die Enden der Folie (12) oder der Platte (16) mit Hilfe der Klammern (19) verspannbar sind.

6. Abdeckung nach Anspruch 2,
**dadurch gekennzeichnet,**
**dass** zur Halterung der Folie (12) oder der Platte (20) mittels Zuggliedern (21) in den Eckbereichen der Folie (12) oder der Platte (20) an dieser über Eck verlaufende vorzugsweise elastisch verformbare Gummibänder angebracht sind, die mit an dem Flügelrahmen (2) befestigten Abdeckprofilen (6) und/oder in diesen eingesetzte Schienen (7) oder unmittelbar mit dem Flügelrahmen (2) verspannbar sind.

7. Abdeckung nach Anspruch 6,
**dadurch gekennzeichnet ,**
**dass** die Folie (12) oder die Platte (20) im vertikal oberen Bereich mit einer vorzugsweise durchgehenden Klammer (23) zur Befestigung an einem Abdeckprofil (6) oder einem in dieses eingesetzten Schiene (7) und im vertikal unteren Bereich mit in beiden Ecken an der Folie (12) oder der Platte (20) befestigten Zuggliedern (21) oder Magnetbändern zur Verspannung mit bzw. Befestigung an einem an dem Flügelrahmen (2) angebrachten Abdeckprofil (6), oder einer in dieses eingesetzten Schiene (7) oder unmittelbar mit dem Flügelrahmen (2), versehen ist.

8. Abdeckung nach einem oder mehreren der Ansprüche 1 bis 7,
**dadurch gekennzeichnet,**
**dass** zur Entfeuchtung des durch die Folie (12, 16) oder die Platte (20) gebildeten Isolationsraumes (30) zwischen dieser und dem Flügelrahmen (2) eine Filzeinlage (24) und/oder ein z. Bsp. mit Kieselgur (27) gefülltes perforiertes Hohlprofil (26) vorgesehen ist.

9. Abdeckung nach einem oder mehreren der Ansprüche 1 bis 8,
**dadurch gekennzeichnet,**
**dass** in die Folie (12, 16) oder die Platte (20) UV- und/oder IR-Absorber, Alterungs- und/oder Ozon-Schutzmittel, Stabilisatoren und/oder Anti-Oxidantien eingearbeitet sind.

10. Abdeckung nach einem oder mehreren der Ansprüche 1 bis 8,
**dadurch gekennzeichnet,**
**dass** die Folie (12, 16) und/oder die Platte (20) aus einem transparenten oder omamentierten Werkstoff aus Kunststoff bzw. aus Glas oder Kunstglas hergestellt und mit einer reflektierenden oder absorbierenden Beschichtung (12') versehen ist.
